# FASCICULE DE BREVET EUROPEEN

(11) **EP 0 125 157 B1**
(45) Date de publication et mention de la délivrance du brevet: **30.09.1987**
(21) Numéro de dépôt: 84400669.2
(22) Date de dépôt: 05.04.1984
(51) Int. Cl.: A62B 21/00

(54) **Appareil de respiration à génération chimique d'oxygène**
Chemischer Sauerstofferzeuger für Atmungsgerät
Chemical oxygen generator for breathing equipment

(30) Priorité: 12.04.1983 FR 8305922
(43) Date de publication de la demande: 14.11.1984
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Malafosse, Jean, F-71100 Chalon-sur-Saone (FR); Varlot, Gérard, F-71100 Champforgeuil Chalon-sur-Saone (FR); Pierre, Michel, F-71100 Chalon-sur-Saone (FR)
(74) Mandataire: Sadones Laurent, Renée

## Description

La présente invention concerne un appareil de respiration à génération chimique d'oxygène, du type cartouche destinée à recevoir une masse absorbante sous forme de pastilles, comme le superoxyde de potassium éventuellement additionné d'un oxyde ou hydroxyde de métal alcalino-terreux ou de potassium, en particulier les cartouches travaillant à un niveau cinétique élevé.

On connaît déjà divers types de cartouches, GB-A-671 107 décrit un filtre pour un appareil de respiration comprenant plusieurs couches de composé peroxydé. Les couches de peroxyde sont séparées par une grille métallique, des ressorts les maintenant en place à la partie inférieure et les gaz étant introduits par l'intermédiaire d'un tube central.

US-A-3 767 367 propose une cartouche de régénération des gaz expirés incorporable dans un appareil de respiration individuel, qui comporte à la partie inférieure une voûte autopor- tante constituée par un filtre maintenant la charge de régénération.

FR-A-2 442 637 décrit une cartouche d'épuration de l'air de structure complexe, constituée par des paniers, contenant la charge régénératrice, dans laquelle le gaz circule radialement, lesdits paniers étant disposés de chaque côté d'un tube central qui constitue le tube d'échappement de l'air régénéré. Le tube central est perforé dans sa longueur en contact avec les paniers.

Selon cet enseignement antérieur, l'entrée des gaz se fait par une tubulure non centrale, représentant le dessus de la cartouche. La circulation des gaz dans la cartouche est tout d'abord horizontale dans une chambre au-dessus des paniers de charge, ensuite le gaz expiré pénètre par une ouverture, circule dans des cheminées ménagées entre la paroi externe de la cartouche et les parois perforées des paniers, puis le gaz circule radialement à travers la charge régénératrice et après purification remonte par le tube central.

US-A-4 193 966, décrit une cartouche avec circulation verticale des gaz, remplie d'une couche en matériau absorbant ; la cartouche est munie de condenseurs d'humidité en forme de disque fixés par des pattes aux parois de celle-ci.

Un appareil est généralement conçu pour répondre aux besoins respiratoires d'un homme effectuant un niveau d'effort donné pendant une durée bien déterminée.

On est donc conduit, pour chaque appareil, à rechercher le poids minimum de superoxyde correspondant à un taux d'utilisation maximum, ce qui implique de corréler au mieux divers paramètres, tels la réactivité du superoxyde, son comportement à la température, les grosseur et forme des pastilles de superoxyde et notamment la structure de la charge régénératrice.

Les appareils de respiration à génération chimique d'oxygène sont parfois soumis à des conditions de régénération intensive quand le niveau respiratoire atteint un débit supérieur à 35 litres par minute (et même 70 litres/minute, pendant quelques minutes pour des teneurs en anhydride carbonique comprises entre 4 et 5 %).

Dans ces conditions, les particules de réactifs solides à base de superoxyde de potassium sont le siège des réactions du superoxyde avec l'anhydride carbonique et avec la vapeur d'eau. Ces réactions qui dégagent de l'oxygène sont très exothermiques, soumettant les particules de réactifs à des températures très élevées pouvant atteindre 200 à 300 °C.

On sait que le superoxyde réagit plus rapidement avec l'anhydride carbonique qu'avec la vapeur d'eau, ce qui correspond à une fixation plus accélérée du CO₂, alors que le superoxyde de potassium pur génère de t'oxygène à partir de la vapeur d'eau en formant des hydrates de potasse relativement fusibles.

Et, quand un lit de particules de régénération des atmosphères respirables est soumis à l'action d'un gaz correspondant à un niveau respiratoire élevé, on constate que la couche de produit de régénération se trouvant au front d'attaque du gaz à régénérer se carbonate rapidement et que les particules conservent leur forme et leurs propriétés mécaniques, alors qu'en aval de cette couche, les particules de régénération reçoivent une quantité importante d'eau et sont rapidement déformées et rendues déliquescentes.

Si on poursuit l'opération, cette dégradation évolue jusqu'à la fusion des particules, entraînant ainsi un effondrement partiel de la charge régénératrice, avec formation d'une part d'une masse fondue compacte offrant au gaz une surface réactive très diminuée et d'autre part, des cavernes vides de réactif qui constituent probablement des canaux préférentiels empruntés par le gaz à régénérer et dans lesquels l'anhydride carbonique est retenu de manière très imparfaite. Bien qu'il reste encore dans le lit de particules régénératrices, une proportion importante de produit réactif, on observe une augmentation rapide de la teneur en anhydride carbonique du gaz effluent correspondant à une forte diminution de la réactivité globale du lit ; cette diminution du taux d'épuration du gaz est souvent accompagnée d'une forte augmentation de la perte de charge du lit de particules. Il en résulte une mauvaise utilisation du potentiel réactif initialement mis en oeuvre.

On a cherché à pallier cet inconvénient en donnant à la cartouche une structure telle que le gaz ne traverse à faible vitesse qu'une faible épaisseur du superoxyde, ou en divisant la charge en petites fractions par de nombreuses cloisons métalliques qui viennent au contact de la paroi ; on aboutit ainsi à des structures complexes dans lesquelles le poids de matière non réactive est relativement important ; elles sont d'un prix de revient élevé et leur remplissage est assez malaisé et se prête mal à une automatisation.

Récemment, on a proposé un moyen permettant de supprimer l'augmentation excessive des pertes de charge du superoxyde de potassium au cours de conditions intensives de régénération. Selon FR-A-2 521 034 (publiée le 12.08.83) on incorpore au superoxyde de potassium, avant granulation ou pastillage, une certaine proportion d'oxyde alcalino-terreux à l'état pulvérulent ; on ralentit la dégradation des particules causée par la vapeur d'eau. L'oxyde de calcium est particulièrement efficace pour obtenir cet effet. Néanmoins, cette addition de chaux a une incidence sur la quantité d'oxygène potentiel générale, celle-ci étant limitée par la dilution du superoxyde.

Ce moyen ne donne pas pleinement satisfaction quand on veut réaliser des lits de mélanges réactifs relativement épais, pouvant atteindre une vingtaine de centimètres, qui travaillent à un niveau cinétique élevé, avec une durée de régénération prolongée et une utilisation pratiquement totale du potentiel réactif du solide.

On a recherché des dispositifs permettant le traitement des mélanges gazeux correspondant à des niveaux respiratoires élevés, pendant une durée dite élevée, c'est-à-dire supérieure à 90 minutes, et avec une mise en oeuvre pratiquement complète du potentiel réactif de la charge génératrice.

Selon l'invention, il a été trouvé une cartouche métallique pour appareils de respiration à génération chimique d'oxygène, travaillant à des niveaux respiratoires élevés, munie d'aménagements internes qui, en favorisant l'élimination partielle vers l'extérieur de la chaleur dégagée, conduit à une utilisation optimale de lits épais de superoxyde de potassium pur ou de mélanges à base de superoxyde de potassium contenant éventuellement de l'oxyde de calcium.

Cette cartouche de respiration à génération chimique d'oxygène est constituée d'un boîtier permettant une circulation verticale de bas en haut des gaz à régénérer, ledit boîtier étant destiné à recevoir une charge régénératrice absorbante sous forme de pastilles, et ce dit boîtier comportant en outre un conduit central vertical d'admission des gaz à épurer et des radiateurs.

Selon l'invention ce conduit est constitué par un embout prolongé verticalement au travers d'une paroi supérieure perforée jusqu'au dégagement du fond du boîtier au niveau d'une paroi inférieure perforée, ledit conduit débouchant au centre de cette paroi inférieure perforée à laquelle il est fixé. Et, une série de radiateurs parallèles au sens de circulation des flux gazeux dans la charge régénératrice est fixée aux parois du boîtier et la longueur des radiateurs est comprise entre le tiers et la moitié de l'espacement entre les deux parois supérieures et inférieures perforées. Ces radiateurs sont disposés à la partie supérieure de la charge régénératrice, lesdites parois supérieure et inférieure maintenant entre elles la charge régénératrice.

Suivant l'aménagement interne de cette cartouche respiratoire à circulation verticale des gaz constitué par un boîtier comportant un fond ouvert et un fond fermé, les embouts coaxiaux d'admission et d'évacuation des gaz sont concentriquement ménagés sur le fond supérieur du boîtier, l'embout central d'admission des gaz à épurer étant prolongé en conduit vertical, ouvert à sa base, jusqu'au dégagement du fond du boîtier au niveau de la paroi perforée inférieure supportant la charge régénératrice, ce conduit d'admission débouchant au centre de cette paroi perforée à laquelle il est fixé, par soudage, emboutissage...

Les gaz à épurer circulent de bas en haut dans le conduit d'admission, puis ils se répartissent dans le dégagement du fond du boîtier avant de traverser la paroi perforée supportant la charge régénératrice et de circuler dans celle-ci de bas en haut, les gaz régénérés traversant la paroi perforée supérieure maintenant la charge régénératrice, puis s'échappant par l'embout d'évacuation.

Il a été constaté que la longueur des radiateurs est avantageusement comprise entre la moitié et le tiers de l'espacement entre les deux parois perforées supportant et maintenant la charge régénératrice.

Ces radiateurs internes placés dans la partie haute de la charge régénératrice, du côté de la sortie du gaz à traiter, sont fabriqués en matériaux bons conducteurs de la chaleur, tels que le cuivre et le laiton, par exemple à partir de tôles de 0,5 à 1 mm d'épaisseur.

Bien que des solutions simples, économiques et facilement réalisables, tels tubes droits, tôles lisses, donnent d'excellents résultats, on peut aussi utiliser des solutions plus élaborées telles des ailettes, tôles ondulées, etc...

Dans certains cas, on peut utiliser pour la réalisation de radiateurs des matériaux à transformation endothermique tels des alliages dont les températures de fusion se situent dans la plage de fonctionnement de la charge régénératrice.

L'aménagement interne constitué par le tube central d'admission des gaz à épurer est avantageusement choisi en matériaux conducteurs de la chaleur, tels les métaux comme le cuivre et le laiton.

L'invention sera illustrée à l'aide de figures et d'exemples décrits ci-après.
La figure 1 donnée à titre comparatif représente un dispositif à fonds ouverts sans aménagement interne selon une vue en coupe.
La figure 2 donnée à titre comparatif représente une vue en coupe d'un appareil de régénération avec tube central d'admission des gaz à épurer, et fond supérieur ouvert.
Les figures 3 et 3a données à titre comparatif . montrent selon l'invention des vues en coupe d'un boîtier de cartouche à fonds ouverts, aménagé avec des radiateurs.
Les figures 4 et 4a sont des vues en coupe de l'association des deux aménagements internes ; tube central d'admission et radiateurs ;
et la figure 5 est une vue en perspective cavalière dans le cas où les radiateurs sont des ailettes.

La figure comparative 1 montre un corps de boîtier métallique (1) sur lequel est soudé, à son extrémité supérieure, un fond (2) avec une perforation centrale (2'). Sur lui est soudé, du côté extérieur et en son centre, un embout percé (3) pouvant se raccorder à une tubulure des gaz régénérés, non représentée. A l'extrémité inférieure du boîtier, est soudé le fond (4) avec une perforation centrale (4')..Sur lui, est soudé du côté extérieur et en son centre, un embout d'admission percé (5) ou tubulure d'entrée du gaz à régénérer.

A l'intérieur du corps de boîtier se trouve la cartouche de régénération (6) qui présente une paroi latérale perforée inférieure (7), et une paroi latérale perforée supérieure (8), entre lesquelles est logée la charge régénératrice. Entre le fond inférieur (4) et la paroi perforée (7) se situe un dégagement du fond du boîtier (9).

Dans cet appareil de régénération, le gaz à régénérer est introduit par la tubulure inférieure, traverse de bas en haut la charge régénératrice et après régénération est évacué par la tubulure supérieure.

La figure comparative 2 montre un corps de boîtier (1) auquel sont soudés, à son extrémité supérieure, un fond (2) avec une perforation centrale (2') et à son extrémité inférieure un fond fermé (4).

Sur le fond (2) sont soudés les embouts coaxiaux d'admission de gaz à épurer (5) et d'évacuation de gaz régénéré (3) ; l'embout central ouvert se prolonge en un conduit d'admission (5') débouchant au centre de la paroi inférieure perforée (7).

Comme précédemment, à l'intérieur du corps de boîtier, se trouve la cartouche de régénération (6) avec les deux parois (7) et (8) et se situe un fond inférieur de dégagement (9).

Dans ce dispositif de régénération, les gaz à épurer sont introduits à la partie supérieure par l'embout d'admission (5) et circulent verticalement de haut en bas dans le conduit d'admission (5'), se répartissent dans le dégagement du fond de boîtier (9) et attaquent le lit de superoxyde de potassium de bas en haut, s'échappent par la paroi perforée supérieure (8), circulent dans le fond supérieur de dégagement (10) puis l'embout coaxial d'évacuation (3) en direction de la tubulure de gaz régénérés, non représentée.

Les figures comparatives 3 et 3a montrent un boîtier du type de la figure I, comportant comme aménagement interne une série de radiateurs parallèles (11) fixés par les soudures (12) sur les parois latérales du boîtier. La coupe selon la ligne AB montre sur la figure III' la disposition des radiateurs et leurs points d'insertion sur les parois du boîtier (12) et de contact entre-eux (13), notamment pour des radiateurs en forme d'ailettes.

La figure 4 selon l'invention montre un boîtier du type de la figure Il comportant, en plus, le second aménagement interne constitué par une série de radiateurs parallèles (11) fixés comme précédemment. Et, sur la figure 4', selon la coupe AB, on peut voir la distribution des radiateurs, leurs points de fixation sur les parois du boîtier (12) et de contact entre-eux (13), ainsi que leurs points de fixation (14) sur le conduit central d'admission des gaz à épurer (5').

La figure 5 selon l'invention montre une vue en perspective cavalière du boîtier, avec la figuration des sens des gaz à épurer et après régénération, dans le cas de l'association du conduit central d'admission et des radiateurs à ailettes, avec sortie du gaz à la partie supérieure de la cartouche placée dans le boîtier.

Pour évaluer l'amélioration des performances des appareils de respiration à génération chimique d'oxygène, on utilise le dispositif expérimental succinctement décrit ci-dessous :
Il comprend un générateur de gaz pulsé à vingt pulsations par minute et à un débit moyen de 35 litres par minutes à 20 °C. Ce générateur reçoit à chaque pulsation un volume constant d'anhydride carbonique correspondant à un débit moyen de 1,57 litre/minute (4,5 % de 35 I/mn). Ce gaz porté à 37 °C, saturé d'eau à cette température est envoyé sur un lit de superoxyde de potassium, puis recueilli dans un sac respiratoire et aspiré dans le générateur où il est remis au titre en anhydride carbonique et vapeur d'eau. L'ensemble fonctionne ainsi en circuit semi-fermé ; le générateur de gaz rejette à l'atmosphère un volume de gaz épuré équivalent au volume d'anhydride carbonique introduit ; une soupape tarée sur le sac respiratoire élimine l'excès d'oxygène éventuellement fourni par la charge respiratoire de superoxyde de potassium. Des analyseurs d'oxygène et d'anhydride carbonique donnent en continu la composition du gaz épuré ; on mesure aussi la variation de perte de charge de l'ensemble : lit de superoxyde-sac respiratoire, à l'expiration et à l'inspiration.

On appelle autonomie de la cartouche le temps au bout duquel l'une des limites suivantes est atteinte, à savoir : la teneur en C0₂ du gaz épuré est supérieure à 1,5 %; l'augmentation de la perte de charge à l'expiration est supérieure à 5 millibars (ceci mesure l'augmentation de perte de charge du lit de superoxyde due à un colmatage partiel) ; la variation de perte de charge à l'inspiration augmente brutalement et le sac respiratoire est plat (ceci traduit une génération d'oxygène nulle ou fortement diminuée qui ne compense plus le besoin respiratoire):
Dans les conditions expérimentales ci-dessus décrites, on trouve, ci-dessous, la description de quelques uns des essais réalisés.

### Exemples 1 à 4 :

On utilise un lit de superoxyde de potassium à section rectangulaire de 162 cm², traversé de bas en haut à l'expiration par le gaz à épurer. La charge utilisée, d'un poids de 1 600 g, est constituée de pastilles biconcaves de 9 mm de diamètre et 4,5 mm d'épaisseur fabriquées à partir d'un mélange à base de superoxyde contenant 70 % de K0₂, 10 % de CaO, 15 % KOH et 0,135 % Cu⁺⁺ sous forme d'oxychlorure.

Avec le dispositif de la figure comparative 1, sans aménagement interne la teneur en C0₂ du gaz épuré dépasse 1,5 % après 78 minutes de fonctionnement.

Avec celui de la figure comparative 2 à tube central d'admission, cette limite est atteinte en 88 minutes.

Avec les radiateurs schématisés sur la figure comparative 3, cette teneur en CO₂ de l'effluent n'est atteinte qu'après 97 minutes de fonctionnement.

Avec le dispositif, selon la figure comparative 4, combinant le tube central d'admission et les radiateurs, l'autonomie mesurée vis-à-vis du C0₂ est alors de 102 minutes.

Dans tous les cas, l'augmentation de perte de charge reste très en-dessous de la limite fixée.

### Exemple 5 :

On place dans une cartouche de 162 cm² de section, représentée sur la figure 1, 1 800 g de superoxyde de potassium à 73,3 % K0₂, 8 %CaO et 10 ppm Cu⁺⁺. On opère dans les mêmes conditions expérimentales que pour les exemples précédents, mais en outre, la cartouche est placée dans un boîtier analogue à celui utilisé dans l'appareil respiratoire type commercial.

On constate que la perte de charge à l'expiration reste pratiquement constante, après stabilisation en quelques minutes au début de l'opération. La teneur en anhydride carbonique du gaz effluent passe par un maximum de 0,8 % de la 72^{e} minute, puis décroît rapidement et n'est que de 0,2 % à la 97⁸ minute.

La génération d'oxygène s'arrête après 97 minutes de fonctionnement, le sac respiratoire est alors plat et la perte de charge à l'inspiration augmente brutalement.

## Revendications

1. Cartouche de respiration à génération chimique d'oxygène (6), constituée d'un boîtier (1) permettant une circulation verticale de bas en haut des gaz à régénérer, ledit boîtier (1) étant destiné à recevoir une charge régénératrice absorbante sous forme de pastilles, ledit boîtier (1) comportant en outre un conduit central vertical d'admission des gaz à épurer (5) et des radiateurs (11), caractérisée en ce que le conduit (5) est constitué par un embout prolongé verticalement au travers d'une paroi supérieure perforée (8) jusqu'au dégagement du fond (9) du boîtier (1) au niveau d'une paroi inférieure perforée (7), ledit conduit (5) débouchant au centre de cette paroi inférieure perforée (7) à laquelle il est fixé, et en ce que une série de radiateurs (11) parallèles au sens de circulation des flux gazeux dans la charge régénératrice est fixée aux parois du boîtier (1) et la longueur des radiateurs (11) étant comprise entre le tiers et la moitié de l'espacement entre les deux parois supérieure et inférieure perforées (7, 8), ces radiateurs (11) étant disposés à la partie supérieure de la charge régénératrice, lesdites parois supérieure et inférieure (7, 8) maintenant entre elles la charge régénératrice.

2. Cartouche de respiration à génération chimique d'oxygène selon la revendication 1, caractérisée en ce que les radiateurs (11) sont en matériau bon conducteur de la chaleur.

3. Cartouche de respiration à génération chimique d'oxygène selon la revendication 1, caractérisée en ce que les radiateurs (11) sont en forme d'ailettes.

4. Cartouche de respiration à génération chimique d'oxygène, selon la revendication 1, caractérisée en ce que les radiateurs contiennent un matériau à transformation endothermique.

5. Cartouche de respiration à génération chimique d'oxygène, selon la revendication 1, caractérisée en ce que le tube central d'admission des gaz à épurer (5 et 5') est en matériau conducteur de la chaleur.

## Claims

1. Respiratory cartridge (6) for chemical generation of oxygen, constituted of a housing (1) permitting a vertical circulation of gases to be regenerated upward from below, the said housing (1) being defined to receive an absorbing regenerating charge in form of pastilles, the said housing (1) comprising further a vertical central conduit of admission of gases to be purified (5) and radiators (11), characterized in that the conduit (5) is constituted by a connecting piece vertically prolongated across a perforated superior wall (8) to a distance from the bottom (9) of the housing (1) at the level of an inferior perforated wall (7), the said conduit (5) terminating in the center of this inferior perforated wall (7) to which it is fixed, and in that a series of radiators (11) parallel in the sense of circulation of gaseous flows in the regenerating charge is fixed to the walls of the housing (1) and the length of the radiators (11) being between the third and the half of the spacing between the two perforated superior and inferior walls (7, 8), these radiators (11) being positioned in the superior part of the regenerating charge, the said superior and inferior walls (7, 8) maintaining the regenerating charge between themselves.

2. Respiratory cartridge for the chemical generation of oxygen according to claim 1, characterized in that the radiators (11) are of well heat conducting material.

3. Respiratory cartridge for the chemical generation of oxygen according to claim 1, characterized in that the radiators (11) are in the form of vanes.

4. Respiratory cartridge for the chemical generation of oxygen, according to claim 1, characterized in that the radiators comprise a material for endothermic transformation.

5. Respiratory cartridge for chemical generation of oxygen according to claim 1, characterized in that the central tube admitting gases to be purified (5 and 5') is of a heat conducting material.

## Patentansprüche

1. Atempatrone zur chemischen Erzeugung von Sauerstoff (6), die aus einem Gehäuse (1) besteht, welches eine vertikale Zirkulation des zu regenerierenden Gases von unten nach oben erlaubt, wobei das Gehäuse (1) dazu bestimmt ist, eine absorbierende Regenerierungscharge in Form von Pastillen aufzunehmen, und ferner eine vertikale Mitelleitung für die Zuführung von zu reinigendem Gas (5) und Radiatoren (11) aufweist, dadurch gekennzeichnet, daß die Leitung (5) durch ein Ansatzstück gebildet ist, welches vertikal durch eine obere perforierte Wand (8) bis im Abstand vom Boden (9) des Gehäuses (1) auf der Höhe einer unteren perforierten Wand (7) verlängert ist, wobei die Leitung (5) in der Mitte dieser unteren perforierten Wand (7) mündet, an welcher sie befestigt ist, und daß eine Reihe von parallelen Radiatoren (11) in Richtung der Zirkulation des Gasflusses in der Regenerierungscharge an der Wand des Gehäuses (1) befestigt ist und die Länge der Radiatoren (11) zwischen einem Drittel und der Hälfte des Zwischenraumes zwischen den zwei oberen und unteren perforierten Wänden (7, 8) beträgt, wobei die Radiatoren (11) im oberen Teil der Regenerierungscharge angeordnet sind und die oberen und unteren Wände (7, 8) zwischen sich die Regenerierungscharge halten.

2. Atempatrone zur chemischen Erzeugung von Sauerstoff nach Anspruch 1, dadurch gekennzeichnet, daß die Radiatoren (11) aus einem gut wärmeleitenden Material bestehen.

3. Atempatrone zur chemischen Erzeugung von Sauerstoff nach Anspruch 1, dadurch gekennzeichnet, daß die Radiatoren (11) Flügelform aufweisen.

4. Atempatrone zur chemischen Erzeugung von Sauerstoff nach Anspruch 1, dadurch gekennzeichnet, daß die Radiatoren ein Material für die endotherme Umwandlung aufweisen.

5. Atempatrone zur chemischen Erzeugung von Sauerstoff nach Anspruch 1, dadurch gekennzeichnet, daß das Mittelrohr für die Zuführung von zu reinigendem Gas (5 und 5') aus wärmeleitendem Material besteht.
